# FASCICULE DE BREVET EUROPEEN

(11) **EP 0 317 431 B1**
(45) Date de publication et mention de la délivrance du brevet: **19.08.1992**
(21) Numéro de dépôt: 88402881.2
(22) Date de dépôt: 16.11.1988
(51) Int. Cl.: B63H 11/00

(54) **Navire pourvu d'au moins un propulseur à réaction**
Schiff mit mindestens einem Strahltriebwerk
Ship equipped with at least one jet propulsion

(30) Priorité: 16.11.1987 FR 8715782
(43) Date de publication de la demande: 24.05.1989
(73) Titulaire: ETAT-FRANCAIS représenté par le DELEGUE GENERAL POUR L'ARMEMENT (DPAG), F-75996 Paris Armées (FR)
(72) Inventeur: Guezou, Jean-Pierre, F-91200 Athis Mons (FR); Pichard, Jacques, F-92190 Meudon (FR)

(56) Documents cités:
- DE-C- 169 974
- FR-A- 2 031 627
- FR-A- 2 171 351
- FR-A- 2 228 661
- GB-A- 1 271 870
- US-A- 4 631 032

## Description

L'invention concerne un navire pourvu d'au moins un propulseur à réaction constitué d'un carter contenant, entre une entrée tangente à la coque et une sortie arrière d'eau, un conduit amont, un rotor de pompe, des aubes redresseuses fixes et un moyeu porté par les aubes qui forme avec le carter une tuyère de sortie.

Les brevets US-A-4631032 et FR 2 031 627 décrivent des propulseur dans lesquels le liquide, mis en pression par un divergent pour l'un ou par une pompe, est accéléré par transformation de la pression statique en pression dynamique par l'intermédiaire d'une tuyère. Mais la pression ainsi appliquée sur les parois convergentes de la tuyère a pour résultante une force de traînée interne qui diminue d'autant la poussée du propulseur.

L'invention a pour objet de remédier à cet inconvénient, et pour ce faire, la mise en vitesse de l'eau est obtenue uniquement par injection de gaz, la section de sortie entre les aubes (7) et la sortie (4) étant constante.

On conçoit que de la sorte, la section de la tuyère étant constante, la traînée interne est annulée au profit de la poussée du propulseur.

Selon un mode de réalisation privilégié de l'invention, le circuit d'alimentation comprend une bâche annulaire extérieure formée autour des aubes dans le carter et reliée aux tubulures d'injection.

Cette disposition assure l'uniformité de la pression du gaz autour des aubes et une certaine régulation de cette pression.

La bâche extérieure peut déboucher directement dans les tubulures d'injection qui sont alors constituées par un passage annulaire entre le carter et le bord aval des aubes. Elle peut également être reliée aux tubulures d'injection, constituées dans ce cas par un passage annulaire entre le moyeu et le bord aval des aubes, par des canaux prévus dans les aubes et une bâche intérieure formée dans le moyeu au niveau des aubes. Elle peut enfin être reliée aux tubulures d'injection constituées cette fois par un passage annulaire le long des bords aval des aubes par des canaux prévus dans les aubes.

Ces diverses dispositions peuvent naturellement être combinées deux à deux et même être mises en oeuvre toutes trois simultanément. prévus dans les aubes.

Ces diverses dispositions peuvent naturellement être combinées deux à deux et même être mises en oeuvre toutes trois simultanément. Elles présentent l'avantage d'assurer une très bonne répartition du gaz dans l'eau et donc d'éviter tout phénomène perturbateur pouvant engendrer des vibrations ou d'autres irrégularités de fonctionnement.

Selon encore un perfectionnement entrant dans le cadre de l'invention, des moyens sont prévus pour faire varier la convergence de la tuyère. En effet, la dépense d'énergie supplémentaire nécessaire pour la compression et l'introduction du gaz peut ne pas être toujours justifiée et il est donc utile de pouvoir rendre à la tuyère sa convergence classique pour l'utiliser sans injection de gaz.

Un certain nombre de modes de réalisation de l'invention sont maintenant décrits à titre d'exemples non limitatifs en référence aux dessins annexés dans lesquels :
- la figure 1 est une vue en coupe schématique partielle de la partie arrière d'un navire conforme à l'invention,
- la figure 2 est une vue en coupe à plus grande échelle de la partie arrière de l'un des propulseurs de ce navire,
- la figure 3 est une vue de l'arrière montrant la structure des aubes du propulseur,
- la figure 4 représente deux aubes successives en coupe selon une surface cylindrique matérialisée par la ligne IV-IV de la figure 2,
- la figure 5 est une vue en coupe à la même échelle de la partie arrière d'un autre mode de réalisation du propulseur,
- la figure 6 est une vue de l'arrière montrant la structure des aubes de ce propulseur,
- et la figure 7 représente deux aubes successives de ce même propulseur en coupe selon une surface cylindrique matérialisée par la ligne VII-VII de la figure 5.

On voit à la figure 1 la poupe 1 d'un navire et la partie voisine longitudinale de sa coque 2 entre lesquelles est monté l'un des deux propulseurs du navire, propulseur qui comprend entre une entrée tangente à la coque 3 et une sortie arrière 4 un conduit amont 5, un rouet de pompe 6, des aubes redresseuses fixes 7 portant un moyeu 8 qui forme avec la partie 9 arrière du carter une tuyère 10.

La figure 2 représente plus en détail la bâche extérieure 14 constituée par un carter annulaire 14a relié à l'avant en 14b et à l'arrière en 14c au carter principal du propulseur. La paroi intérieure de la bâche annulaire est constituée par un anneau extérieur 18 solidaire des aubes 7 comme l'anneau intérieur 19. Un second carter annulaire 20 solidaire de cet ensemble est fixé sur la coquille 21 du moyeu 8 en 22 pour former une bâche intérieure 23.

Les anneaux extérieurs 18 et intérieurs 19, ainsi que les aubes 7, sont traversés par des canaux 24 qui relient donc la bâche extérieure 14 à la bache intérieure 23.

La bâche extérieure 14 et le bord aval des aubes et de l'anneau 18 sont séparés par une tubulure annulaire en forme de fente 25 qui débouche sous une faible incidence dans la tuyère 10. De la même manière le bord aval des aubes et l'anneau 19 sont séparés de la cloison arrière de la bâche intérieure 23 par une tubulure annulaire en forme de fente 26 qui débouche sous une faible incidence dans la tuyère 10.

Pour illustrer clairement ces deux tubulures annulaires en forme de fente 25 et 26, on a représenté en traits mixtes à la figure 3 l'arête avant 27 de la bâche extérieure et l'arête avant 28 de la bâche intérieure.

On notera que le carter 9 a été représenté au bas de la figure 2 dans une position 9a telle que la section de la tuyère est constante depuis les aubes jusqu'à la sortie 4. En d'autres termes, la section de l'anneau délimité en aval des aubes par le moyeu 8 et le carter 9A est la même ou à peu près la même que la section de la sortie 4. Au contraire, la portion de carter 9 a été représentée au haut de la figure 2 dans une position 9B classique pour les propulseurs de ce type, c'est-à-dire nettement plus convergente, de telle sorte que la section de la sortie 4 est bien inférieure à la section de l'anneau situé en aval des aubes. Le passage d'une section à l'autre se fait par le mécanisme 17 de façon connue.

Les figures 5, 6 et 7 représentent un autre mode de réalisation de l'invention dans lequel les aubes présentent sur leur bord arrière des tubulures rectilignes en forme de fente 29 permettant une injection d'air parallèle au flux de l'eau traversant les aubes. Ces fentes 29 sont reliées à la bâche d'alimentation extérieure 14 par des canaux 30 prévus dans chacune des aubes 7 et dans l'anneau extérieur 31, qui sont des canaux curvilignes à section pratiquement constante.

Dans cette réalisation l'anneau intérieur 32, qui n'est pas percé, est relié directement à la coquille 21 du moyeu 8 en 33.

On sait que pour les navire de ce type, la poussée est obtenue classiquement par l'accélération de l'eau dans la tuyère 10 lorsque le carter est dans la position 9B, la tuyère offrant alors des sections décroissantes. Mais la traînée interne résultant de la pression exercée par l'eau précisément contre le carter 9B diminue d'autant la poussée du propulseur.

Si l'utilisateur du navire désire bénéficier d'une poussée supérieure, il lui faut agir de sorte à déplacer, par le mécanisme 17, le carter de la tuyère de la position 9B à la position 9A et la traînée se trouve annulée.

Par contre, les sections successives de la tuyère augmentent d'une quantité matérialisée aux figures 2 et 5 par la zone triangulaire située au-dessous du trait mixte tracé au voisinage du carter 9A et il faut donc aussi mettre en marche le compresseur 16 dont le rôle est précisément de compenser cette augmentation de volume par de l'air injecté au niveau des aubes, air dont la pression va diminuer au fur et à mesure de son cheminement dans la tuyère 10 pour atteindre la pression atmosphérique à la sortie 4 et dont le volume va donc augmenter en proportion inverse.

Les essais effectués par 1a demanderesse ont montré qu'une injection d'air aboutissant à un volume d'air égal au volume de l'eau à la pression atmosphérique aboutit à un croissement relatif de poussée de plus de 50% par rapport à la poussée obtenue avec le carter dans la position 9B et sans injection d'air. Il est possible d'obtenir des augmentations de poussée de l'ordre de 75 % par injection d'une quantité d'air encore supérieure pouvant atteindre trois fois le volume de l'eau, toujours à la pression atmosphérique.

On comprend que des navires de haute performance pour lesquels le rendement n'est pas un facteur déterminant peuvent ne pas comporter de mécanismes du genre 17, le carter 9 étant alors définitivement monté dans la position 9A.

Par contre, dans les cas les plus fréquents, des pointes de poussée dépassant de 50 à 75 % la poussée maximum nominale du navire ne sont nécessaires que dans des circonstances exceptionnelles, en particulier pour les déjaugeages qui sont des phases de fonctionnement du navire perturbatrices et pour des accélérations brutales qui peuvent se révéler utiles de temps en temps. C'est pourquoi, il est apparu avantageux de pouvoir n'utiliser l'injection d'air conforme à l'invention que pendant ces périodes relativement brèves puisqu'elle correspond à une baisse de rendement due à l'énergie consommée par le compresseur.

En ce qui concerne maintenant les variantes de réalisation de l'invention, il est à noter que l'injection extérieure décrite à la figure 2, spécialement pour de petits navires, pourrait en principe être utilisée seule, auquel cas les canaux 14, la bâche intérieure 23 et les fentes 26 ne sont plus nécessaires. Théoriquement, l'injection intérieure par les fentes 26 pourrait également être utilisée seule auquel cas les fentes 25 sont à supprimer.

Enfin, l'une ou l'autre des injections extérieure et intérieure, ainsi que les deux, peuvent s'utiliser en combinaison avec l'injection par les fentes 29 puisqu'il suffit pour ce faire de relier ces fentes 29 des figures 5 à 7 aux canaux 24 des figures 2 à 4.

## Revendications

1. Navire pourvu d'au moins un propulseur à réaction constitué d'un carter contenant, entre une entrée (3) tangente à la coque (2) et une sortie arrière d'eau (4), un conduit amont (5), un rotor (6), des aubes redresseuses fixes (7), un dispositif d'injection de gaz comprimés et un moyeu (8) porté par les aubes qui forment avec le carter (9) une tuyère de sortie (10), caractérisé en ce que l'accélération du liquide entre les aubes (7) et la sortie (4) est obtenue uniquement par injection de gaz, la section de passage du mélange eau-gaz entre ces aubes (7) et cette sortie (4) étant constante dans le but de supprimer la poussée interne.

2. Navire selon la revendication 1 caractérisé en ce que le gaz est de l'air.

3. Navire selon la revendications 1 ou 2, caractérisé en ce que le circuit d'alimentation comprend une bâche annulaire extérieure (14) formée autour des aubes (7) dans le carter et reliée aux tubulures d'injection (25,26,29).

4. Navire selon la revendication 3, caractérisé en ce que la bâche extérieure (14) débouche directement dans les tubulures d'injection, constituées par un passage annulaire (25) entre le carter et le bord aval des aubes.

5. Navire selon l'une des revendications 3 et 4, caractérisé en ce que la bâche extérieure est reliée aux tubulures d'injection, constituées par un passage annulaire (26) entre le moyeu (8) et le bord aval des aubes, par des canaux (24) prévus dans les aubes (7) et une bâche intérieur (23) formée dans le moyeu (8) au niveau des aubes.

6. Navire selon l'une des revendications 3 à 5, caractérisé en ce que la bâche extérieure (14) est reliée aux tubulures d'injection, constituées par un passage annulaire (29) le long des bords avals des aubes, par des canaux (30) prévus dans les aubes.

7. Navire selon l'une des revendications 1 à 6, caractérisé en ce que des moyens (17) sont prévus pour faire varier la section de sortie de la tuyère (10).

## Claims

1. Boat fitted with at least one jet propulsion motor consisting of a casing containing, between an inlet (3) tangential to the hull (2) and a rear water outlet (4), an upstream passage (5), an impeller (6), fixed guide vanes (7), a device for injecting compressed gases and a hub (8) carried by the vanes which form with the casing (9) an outlet jet (10), characterised by the fact that the acceleration of the liquid between the vanes (7) and the outlet (4) is obtained only by injection of gas, the cross-section of the passage for the water-gas mixture between these vanes (7) and this outlet (4) being constant with the objective of eliminating internal thrust [drag].

2. Boat according to claim 1 characterised by the fact that the gas is air.

3. Boat according to claims 1 or 2, characterised by the fact that the feed circuit comprises an outer annular chamber (14) formed around the vanes (7) in the casing and connected to the injection nozzles (25,26,29).

4. Boat according to claim 3, characterised by the fact that the outer chamber (14) opens directly into the injection nozzles, formed by an annular passage (25) between the casing and the downstream edge of the vanes.

5. Boat according to one of the claims 3 and 4, characterised by the fact that the outer chamber is linked to the injection nozzles, formed by an annular passage (26) between the hub (8) and the downstream edge of the vanes by passages (24) made in the vanes (7) and an inner chamber (23) formed in the hub (8) at the position of the vanes.

6. Boat according to one of the claims 3 to 5, characterised by the fact that the outer chamber (14) is connected to the injection nozzles, formed by an annular passage (29) along the downstream edges of the vanes by passages (30) made in the vanes.

7. Boat according to one of the claims 1 to 6, characterised by the fact that a mechanism (17) is provided to vary the jet outlet cross-section (10).

## Patentansprüche

1. Schiff, das mit mindestens einem Reaktionspropeller ausgestattet ist, der aus einem Zylinder besteht, der, zwischen einer Eingangsöffnung (3) tangential zum Schiffsrumpf (2) und einer hinteren Wasseraustrittsöffnung (4) eine obere Leitung (5), einen Rotor (6), feste Leitschaufeln (7), eine Einspritzvorrichtung für Hochdruckgas und eine von den Leitschaufeln getragene Nabe (8) enthält wobei die Leitschaufeln mit dem Zylinder (9) eine Düse bilden, dadurch gekennzeichnet, daß die Beschleunigung der Flüssigkeit zwischen den Leitschaufeln (7) und der Austrittsöffnung (4) ausschließlich durch das Einspritzen von Gas erreicht wird, wobei der Strömungsquerschnitt der Wasser-Gas-Mischung zwischen diesen Leitschaufeln (7) und dieser Austrittsöffnung (4) konstant gehalten wird, um den Innendruck aufzuheben.

2. Schiff gemäß dem Patentanspruch 1, dadurch gekennzeichnet, daß es sich bei dem erwähnten Gas um Luft handelt.

3. Schiff gemäß den Patentansprüchen 1 oder 2, dadurch gekennzeichnet, daß das Zuführsystem für Treibstoff im Zylinder um die Leitschaufeln (7) herum ein ringförmiges, äußeres Turbinengehäuse (14) besitzt, das mit den Einspritzdüsen (25,26,29) verbunden ist.

4. Schiff gemäß dem Patentanspruch 3, dadurch gekennzeichnet, daß das äußere Turbinengehäuse (14) direkt in die Einspritzdüsen mündet, die aus einem Ringspalt (25) zwischen dem Zylinder und dem unteren Rand der Leitschaufeln bestehen.

5. Schiff gemäß den Patentansprüchen 3 und 4, dadurch gekennzeichnet, daß das äußere Turbinengehäuse mit den Einspritzdüsen verbunden ist, die aus einem Ringspalt (26) zwischen der Nabe (8) und dem unteren Rand der Leitschaufeln bestehen, aus in den Leitschaufeln (7) vorgesehenen Kanälen (24) und einem inneren Turbinengehäuse (23), das in der Nabe (8) auf der Höhe der Leitschaufeln gebildet wird.

6. Schiff gemäß den Patentansprüchen 3 bis 5, dadurch gekennzeichnet, daß das äußere Turbinengehäuse (14) mit den Einspritzdüsen verbunden ist, die durch einen Ringspalt (29) längs der unteren Ränder der Leitschaufeln und durch in den Leitschaufeln vorgesehene Kanäle (30) gebildet werden.

7. Schiff gemäß den Patentansprüchen 1 bis 6, das dadurch gekennzeichnet ist, daß Vorrichtungen vorgesehen sind, um den Querschnitt der Austrittsöffnung der Düse (10) zu variieren.
